# EUROPÄISCHE PATENTSCHRIFT

(11) **EP 0 901 969 B1**
(45) Veröffentlichungstag und Bekanntmachung des Hinweises auf die Patenterteilung: **19.04.2000**
(21) Anmeldenummer: 98115142.6
(22) Anmeldetag: 12.08.1998
(51) Int. Cl.: B65D 71/00, B65B 21/24, B65B 11/10

(54) **Einteiliger Zuschnitt aus faltbarem Material zur Bildung eines Verpackungskörpers für Flaschen zum Einsatz in Kunststoff-Flaschenkästen**
One-piece blank made of foldable material for creating a packaging body for bottles to be inserted in a plastics bottle crate
Flan monobloc en matériau pliable pour créer un corps d'emballage pour bouteilles à insérer dans un casier à bouteilles en matière plastique

(30) Priorität: 12.09.1997 DE 29716402 U
(43) Veröffentlichungstag der Anmeldung: 17.03.1999
(73) Patentinhaber: Wanfried-Druck Kalden GmbH, D-37278 Wanfried (DE)
(72) Erfinder: Mann, Wolfgang, Dipl.-Ing., 37281 Wanfried (DE)
(74) Vertreter: Jahn-Held, Wilhelm W., Dr.Dr.-Ing.

(56) Entgegenhaltungen:
- EP-A- 0 024 451
- EP-A- 0 027 526
- EP-A- 0 030 322
- EP-A- 0 512 809
- DE-A- 2 357 979
- US-A- 1 968 877

## Beschreibung

Gegenstand der Erfindung ist ein einteiliger Zuschnitt aus faltbarem Material zur Bildung eines Verpackungskörpers für Flaschen zum Einsatz in Kunststoff-Flaschenkästen, gemäß dem Oberbegriff von Anspruch 1.

Einteilige Zuschnitte aus faltbaren Material oder dergl. zur Bildung von Verpackungskoerper fuer Flaschen sind bekannt.

Diese beschraenken sich in der Praxis hauptsaechlich auf einreihig oder zweireihig im Verpackungskoerper angeordnete Flaschen, deren Stirnseiten night geschlossen sind, und die Verpackungskoerper generell in Umkartons. Transporttrays oder dergl. fuer den Verkauf in Selbstbedienungslaeden oder aehnlichen Verkaufsstaetten eingesetzt werden, da das wirtschaftlich sinnvolle Einstellen der Verpackungskoerper, insbesondere von Verpackungskoerper mit einstehenden Mehrweg-Flaschen, wegen der im inneren Bodenbereich der Kunststoff-Flaschenkaesten angeordneten, sich kreuzenden und hochstenden Gefachewaende zur Aufnahme von z.B. 12-, 20-, 24- oder 30 Einzelflaschen nicht moeglich ist, und die sich kreuzenden, hochstehenden Gefachewaende im inneren der Kunststoff-Flaschenkaesten den umhuellenden Zuschnitt im Boden- und Seitenwandbereich des Verpackungskoerpers zerstoeren wuerde, die Einheitlichkeit des zusammengefassten Verpackungskoerpers, sowie dessen Tragestabilitaet nicht mehr gegeben ist, dadurch die nach dem Stand der Technik in der Getraenkeindustrie, z.B. Brauereien aufgebauten, automatisierten maschinellen Verfahrensablaeufe fuer das Einsetzen der gebildeten Verpackungskoerper in Kunststoff-Flaschenkaesten, nicht genutzt werden kann und somit vorrangig sekundaere Verpackungslinien fuer das Einsetzen der gebildeten Verpackungskoerper in Umkartons oder Transporttray aufgebaut werden muessen, mit dem weiteren wirtschaftlichen Nachteil, dass insbesondere fuer Verpackungskoerper mit einstehenden Mehrweg-Flaschen zusaetzlich zu den Umkartons bzw. Transporttrays, leere Kunststoff-Flaschenkaesten an die Selbstbedienungslaeden bzw, aehnliche Verkaufsstaetten geliefert werden muessen, um die geordnete Ruecknahme der vom Verbraucher zurueckgebrachten leeren Einzelflaschen, die nach geltender Gesetzeslage mit Pfandgebuehren belegt sind, sowie die nachrangig im Herstellungswerk der Getraenkeindustrie z.B. Brauerei erforderliche maschinelle Entleerung der Kunststoff- Flaschenkaesten mit einstehenden Leerflaschen, zu gewaehrleisten.

Eine bekannte Form zur Vermeidung dieser Nachteile ist durch die DT 22 24 866 belegt, wobei allerdings spezielle Kunststoff-Flaschenkaesten, sogenannte Pinolenkaesten, eingesetzt werden und diese generell mit zweireihig ausgelegten Verpackungskoerpern, z.B. 6 oder 8 einstehenden Flaschen, bestueckt werden, die im Bodenbereich Aufnahmeoeffnungen fuer die in den sogenannten Pinolenkaesten angeordneten Abstandhalter aufweisen, die wiederum das geordnete Einstellen bei Rueckgabe der Leerflaschen durch den Verbraucher in den Selbstbedienungslaeden oder aehnlichen Verkaufstaetten gewaehrleisten.

Das maschinelle bzw, manuelle Einstellen von einreihig gebildeten Verpackungskoerpern, z.B. in der Auslegung 2, 3, 4 bis max. 6 Flaschen in die sogenannten Pinolenkaesten nach DT 22 24 866 ist wegen der erforderlichen Anordnung der Abstandshalter nicht moeglich.

Desweiteren werden die Kunststoff-Flaschenkaesten nach DT 22 24 866 generell als Zweitausstattung fuer die Aufnahme von zweireihig ausgelegte Verpackungskoerper eingesetzt, gegenueber den vorrangig genutzten Kunststoff-Flaschenkaesten mit im inneren sich kreuzenden und hochstehenden Gefachewaenden zur Aufnahme von Einzelflaschen, was neben der Zusatzinvestitionen auch einen hoeheren logistischen Aufwand fuer den Aubieter bedeutet.

Mit Flaschen gefuellte Verpackungskoerper aus faltbaren Material oder dergl. bzw. mit Flaschen bestueckte Umkartons, wurden bisher auch in Kunststoff-Flaschenkaesten transportiert.

Durch die FR-PS 12 73 627, die US-PS 31 55 268 und die US-PS 26 56 947 sind Niederbord-Flaschenkaesten bekannt, die durch zwei sich kreuzende Innenwaende in vier Faecher geteilt sind, in die die ein- bzw. zweireihig ausgelegten vorgenannten Verpackungskoerper bzw. Umkartons mit je z.B. sechs Flaschen eingestellt werden koennen. Diese Neiderhord-Flaschenkaesten sind aber nur fuer den Transport vom Hersteller, z.B. Brauereien, bis zu den Selbstbedienungslaeden oder aehnlichen Verkaufsstaetten zu gebrauchen, da ein Ruecktransport einzelner, durch in Verpackungskoerper bzw. Umkartons gesicherter, und in aufrechter Lage stehender Leerflaschen nicht moeglich ist.

Desweiteren koennen diese Niederbord-Flaschenkaesten in beladenen Zusland nicht uebereinandergestapelt werden, da beim Uebereinanderstapeln der Boden des folgenden Niederbord-Flaschenkastens auf der Ware steht, die im daruntergestapelten Neiderbord-Flaschenkasten verpackt einsteht, und dadurch die Oberteile der Verpackungskoerper aus faltbaren Material oder dergl. beim maschinellen Uebereinanderstapeln beschaedigt werden.

Nicht uebereinanderstapelbare Flaschenkaesten konnten sich aber fuer den Flaschentransport nicht durchsetzen, da hier alle Transport- und Lagermoeglichkeiten so ausgefuehrt sind, dass die Niederbord-Flaschenkaesten bzw. Kunststoff-Flaschenkaesten oder dergl. maschinell uebereinandergestapelt werden mussen.

Die EP-A- 0512809 beschreibt einen Zuschnitte (10) für eine Flaschenverpackung gemäß Oberbegriff von Anspruch 1, wobei die Bodenteile (12.28) Steckverschluss-Elemente (46.48: 11.12) aufweisen und der Zuschnitt (10) an den Bodenteilen (12,28) im Bereich der Steckverschluss- Elemente (46,48) mit erweiterten Durchstanzungen (D1,D2) versehen ist, und in diese Durchstanzungen (D1,D2) sternförmige Pinolendorne sich einschieben, wenn die Flaschenverpackung in einen Pinolenkasten eingesetzt wird.

Der bekannte Zuschnitt weist Ausstanzungen (S₁-S₄) auf, die von den Seiten teilen bis in die Boden teile reichen und die zur Aufnahme von Rippen im Inneren des Flaschenkastens bestimmt sind.

Aufgabe der Erfindung ist es, einen Verpackungskörper aus einen Zuschnitt maschinell auszubilden zur Aufnahme von einreihig einstehenden Flaschen in Flaschenkästen mit sich kreuzenden Gefachen. Eine weitere Aufgabe der Erfindung ist es, in die einreihig gebildeten Verpackungskörper einstehende Flaschen variabel mit unterschiedlicher Auslegung der Flaachenzahl einsetzen zu können zur grösseren Auswahlmöglichkeit der Verbraucher.

Eine andere Aufgabe der Erfindung besteht darin, die Fixierung und Standfestigkeit der einstehenden Flaschenreihen so auszubilden, dass ein Herausfallen beim Transport und bei der Entnahme nicht möglich ist.

Der einteilige Zuschnitt der Erfindung gemäss ist im Schutzanspruch 1 definiert.

Die Unteransprüche beanspruchen die alternative und bevorzugte Ausgestaltung.

Die vorliegende Erfindung betrifft eine Flaschenverpackung, bestehend aus einen einteiligen Zuschnitt aus faltbaren Material oder dergl. zur Bildung eines Verpackungskoerpers mit einer variierenden Anzahl von einreihig einstehenden Flaschen, z.B. 2, 3, 4 bis max. 6 Flaschen, bei welchen ein Oberteil mit Ausstanzungen zum formschluessigen Einbringen der Flaschenoberteile mit seitlich abbiegbaren Dachlaechen als Uebergang zu den Seitenteilen vorgesehen ist, die sich in Bodenteilschraegflaechen, mit Ausstanzungen fuer die Standflaechen der Flaschen, zu miteinander verbindbaren Bodenteilen fortsetzen und der so gebildete Verpackungskoerper in Kuststoff-Flaschenkaesten eingesetzt werden kann.

Die Erfindung beansprucht auch ein Verfahren zur machinellen, automatischen Herstellung des Verpackungskörpers der Erfindung aus einteiligen Zuschnitten aus faltbarem Kartonmaterial ohne abschliessende Stirnwände.

Der einteilige Zuschnitt aus faltbarem Material zur Bildung eines Verpackungskörpers gemäss der Erfindung ist in den folgenden Figuren erläutert.

Es zeigen:
- Fig. 1: 1-Nutzen Auslegung eines einteiligen Zuschnitts der Erfindung als erstes Ausfuehrungsbeispiel fuer Flaschen in z.B. 1 x 3 Darstellung.
- Fig. 2: 1-Nutzen Auslegung des einteiligen Zuschnitts nach Fig. 1 mit schraffierter Darstellung der Durchstanz- bzw. Ausbrechteile fuer die Flaschenaufnahme.
- Fig. 3: 1-Nutzen Auslegung eines einteiligen Zuschnitts der Erfindung als zweites Ausfuehrungsbeispiel fuer Flaschen in z.B. 1 x 3 Darstellung.
- Fig. 4: Seitenansicht des gebildten Verpackungskoerpers aus dem einteiligen Zuschnitt nach Fig. 1
- Fig. 5: Stirnseitige Ansicht des gibildeten Verpackungskoerpers nach Fig. 4
- Fig. 6: Perspektivansicht des gebildeten Verpackungskoerpers nach Fig. 4
- Fig. 7: Perspektivansicht eines Kunststoff-Flaschenkasten mit der innen ausgebildeten Gefacheaufteilung zur Aufnahme von Einzelflaschen in Darstellung mit eingesetzten Verpackungskoerpern nach Fig. 4, z.B. der Auslegung 1 x 4 einstehende Flaschen.
- Fig. 8: Seitenansicht des gebildeten Verpackungskoerpers aus den einteiligen Zuschnitt nach Fig. 2 fuer z.B. 1 x 3 Flaschen als zweites Ausfuehrungsbeispiel.
- Fig. 9: Stirnseitige Ansicht des Verpackungskoerpers nach Fig. 8 als zweites Ausfuehrungsbeispiel.
- Fig. 10: Seitenansicht Verpackungsmaschine
- Fig. 11: Draufsicht Verpackungsmaschine ohne höhenverstellbare Oberläufer (58)
- Fig. 12: Detail- Draufsicht rechte / linke Sterneinlauf
- Fig. 13: Detail- Seitenansicht von Fig. 12 mit Darstellung unterer Mitnehmerkette (57)
- Fig. 14: Detail- Draufsicht Verschlussstation (63)
- Fig. 15: Vorderansicht in Laufrichtung der Verschlussstation (63) mit Darstellung Heissleim-Auftragsstation (64) und Verschluss Verpackungskörper (1)
- Fig. 16: Vorderansicht in Laufrichtung der Verschlusstation (63) mit Darstelung Anpressstation (65)

Die Funktionen der Teilvorrichtungen in den Figuren 13 und 14 gehen über den Stand der Technik hinaus.

In den Figuren bedeuten die Ziffern:
- 1: Verpackungskoerper
- 2: einteiliger Zuschnitt nach Fig. 1
- 3: einteiliger Zuschnitt nach Fig. 2
- 4: rechte Flaschenkopfausstanzung
- 5: linke Flaschenkopfausstanzung
- 5a: mittlere Flaschenhalsausstanzung von 3
- 6: rechte Flaschenbodenausstanzung
- 7: linke Flaschenbodenausstanzung
- 8: Deckelteil von 2
- 9: rechte Dachflaeche von 2
- 10: linke Dachflaeche von 2
- 11: rechtes Seitenteil von 2
- 12: linkes Seitenteil von 2
- 13: rechte Bodenteilschraegflaeche von 2
- 14: linke Bodenteilschraegflaeche von 2
- 15: rechtes Bodenteil von 2
- 16: linkes Bodenteil von 2
- 17: Einfaltrillinie an 15
- 18: Einfaltrillinie an 16
- 19: untere Knicklinie an 11
- 20: untere Knicklinie an 12
- 21: obere Faltlinie an 9
- 22: obere Faltlinie an 10
- 23: rechte Einfaltlinie an 8
- 24: linke Einfaltlinie an 8
- 25: linke Einsatzausstanzung von 11
- 25a: rechte Einsatzausstanzung von 11
- 26: linke Einsatzausstanzung von 12
- 26a: rechte Einsatzausstanzung an 12
- 27: linke Bodenteilausstanzung von 15
- 27a: rechte Bodenteilausstanzung von 15
- 28: linke Bodenteilausstanzung von 16
- 28a: rechte Bodenteilausstanzung von 16
- 29: linke Haltestreifen von 15
- 29a: rechte Haltestreifen von 15
- 30: Linke Haltestreifen von 16
- 30a: rechte Haltestreifen von 16
- 31: linke Abschlusshaltestreifen von 15
- 31a: rechte Abschlusshaltestreifen von 15
- 32: linke Abschlusshaltestreifen von 16
- 32a: rechte Abschlusshaltestreifen von 16
- 33: Begrenzungsstanzung von 31
- 33a: Begrenzungsstanzung von 31a
- 34: Begrenzungsstanzung von 32
- 34a: Begrenzungsstanzung von 32a
- 35: Begrenzungsstanzung von 29
- 35a: Begrenzungsstanzung von 29a
- 36: Begrenzungsstanzung von 28
- 36a: Begrenzungsstanzung von 28a
- 37: Begrenzungsstanzung von 25
- 37a: Begrenzungsstanzung von 25a
- 38: Begrenzungsstanzung von 26
- 38a: Begrenzungsstanzung von 26a
- 39: aeussere Rillinien an 29 (30)
- 39a: aeussere Rillinien an 29a (30a)
- 40: Perforierlinie an 29 (30)
- 40a: Perforierlinie an 29a (30a)
- 41: aeussere Rillinie an 31 (32)
- 41a: aeussere Rillinie an 31a (32a)
- 42: Perforierlinie an 31 (32)
- 42a: Perforierlinie an 31a (32a)
- 43: Dehnungsstanzung an 6
- 43a: Dehnungsstanzung an 5a
- 44: Dehnungsstanzung an 7
- 45: rechte Tragegriffanstanzung von 9
- 46: linke Tragegriffanstanzung von 10
- 47: linke Zuschnitt-Begrenzungsstanzung
- 47a: rechte Zuschnitt-Begrenzungsstanzung
- 48: obere Zuschnitt-Begrenzungsstanzung
- 48a: untere Zuschnitt-Begrenzungsstanzung
- 49: Heissleimauftrag Bodenteilverschluss
- 50: Produktflaschen
- 51: Kunststoff-Flaschenkasten
- 52: Gefache Laengsstreben
- 53: Gefache Querstreben
- 54: Verpackungsmaschine
- 55: Schneckeneinlaufstation
- 56: untere Flaschen-Bodenfuhrung
- 57: untere Mitnehmer-Formationskette
- 58: hoehenverstallbarer Oberlaeufer
- 59: Zuschnitt-Bevorratungsmagazin
- 60: Drehabnehmer
- 61: Zuschnitt-Zubringerstation
- 62: Zuschnitt-Faltstation
- 63: Verschlussstation
- 64: Heissleim-Auftragsstation
- 65: Anpressstation
- 66: Packungsabtransportband
- 67: Gefächehöhe
- 68: Gefäche Bodenteilabschluss

Der Verpackungskoerper 1 gemaess Fig. 1 bzw. Fig. 3 ist fuer eine Anzahl von Flaschen, und einreihig hintereinander angeordnet ausgelegt. Der den Verpackungskoerper 1 bildende einteilige Zuschnitt 2 bzw. 3 gliedert sich in ein Deckelteil 8 , in zwei sich gegenueberliegenden Dachflaechen 9 , 10 und den Seitenteilen 11 , 12, sowie den Bodenteilschraegflaechen 13 , 14 und den Bodenteilen 15 , 16, aus denen z.B. durch Klebung 49, Verriegelung oder auf eine aehnliche Weise miteinander in einem schmalen Streifen, mittig der Bodenteile 15 , 16 verbunden, ein geschlossenes Bodenteil gebildet wird.

Zwischen Oberteil 8 und den Seitenteilen 11 , 12 sind unter Bildung paralleler Knick- bzw. Faltlinien 21 , 23 und 24 , 22 Dachflaechen 9 , 10 angeordnet. Die Verbindung zwischen den Seitenteilen 11 , 12 und den Bodenteilen 15 , 16 wird durch die Bodenteilschraegflaechen 13 , 14 , und ueber die parallel ausgebildeten Einfaltrillinien 17 , 18 und den unteren Knicklinien 19 , 20 hergestellt. Fuer einen festen Sitz der Flaschen 50 sind in den Dachflaechen 9 , 10 des Verpackungskoerpers 1, Flaschenkopfausstanzungen 4 , 5 bzw. mittlere Flaschenhalsausstanzungen 5a im Deckelteil 8 vorgesehen, und an den Bodenteilschraegflaechen 13 , 14 sind in der erforderlichen Anzahl zu verpackender Flaschen 50, ebenfalls Flaschenbodenausstanzungen 6 , 7 angeordnet, durch welche die Boeden der Flaschen 50 jeweils in einem Kreissegment herausragen.

In den Seitenteilen 11 , 12, beginnend an den Begrenzungsstanzungen 37 , 37a , 38 , 38a und fortgesetzt bis zu den Einfaltrillinien 17 , 18 der Bodenteilschraegflaechen 13 , 14, sind Einsatzausstanzungen 25 , 25a , 26 , 26a ausgebildet, die sich fortsetzen durch Bodenteilausstanzungen 27 , 27a , 28 , 28a der Bodenteile 15 , 16 und durch die Begrenzungsstanzungen 33 , 33a , 34 , 34a, wie den Begrenzungsstanzungen 35 , 35a , 36, 36a definiert sind. An den Bodenteilen 15 , 16 , und herausgearbeitet durch die definierten Begrenzungsstanzungen der Einsatzausstanzungen 25 , 25a , 26 , 26a der Seitenteile 11 , 12, sowie der Bodenteilausstanzungen 27 , 27a , 28 , 28a , sind die Haltestreifen 29 , 29a , 30 , 30a und die Abschlusshaltestreifen 31 , 31a , 32 , 32a angeordnet, wobei die aeusseren Begrenzungsstanzungen der Abschlusshaltestreifen 31 , 31a , 32 , 32a durch die oberen und unteren Zuschnitt-Begrenzungsstanzungen 48 , 48a erzeilt werden.

Die Haltestreifen 29 , 29a , 30 , 30a, sowie die Abschlusshaltestreifen 31 , 31a , 32 , 32a sind mit aeusseren Rillinien 39 , 39a , 41 , 41a ausgebildet, und gegenueberliegend mit den Perforierlinien 40 , 40a , 42 , 42a versehen, und durch die Anordnung der Einsatzausstanzungen 25 , 25a , 26 , 26a and den Seitenteilen 11 , 12, sowie der Bodenteilausstanzungen 27, 27a , 28 , 28a an den Bodenteilen 15 , 16 , in Verbindung mit den stabilisierenden Haltestreifen 29 , 29a , 30 , 30a und deren Auslegung mit den aeusseren Rillinien 39 , 39a , 41 , 41 , und den gegenueberliegenden Perforierlinien 40 , 49a , 42 , 42a , ist die maschinelle Herstellung des Verpackungskoerpers 1 , mit fest einstehenden Flaschen, gewaehrleistet ist, und zugleich der erforderliche Abstand der Flaschen 50 im Verpackungskoerper 1, definiert durch die Anordnung der Einsatzausstanzungen 25 , 25a , 26 , 26a in den Seitenteilen 11 , 12 erzielt wird, und dadurch das nachfolgende Einsetzen des Verpackungskoerpers 1 in den Kunststoff-Flaschenkasten 51, mit den sich kreuzenden Gefache-Laengsstreben 52 und den Gefache-Querstreben 53 am Gefache-Bodenteilabschluss 55 erreicht wird, wobei beim maschinellen Einsetzen des so gebildeten Verpackungskoerpers 1 , und entsprechend des gewuenschten Stands des Verpackungskoerpers 1 im Kunststoff-Flaschenkasten 51, die Gefache-Laengs- oder Querstreben 52 , 53 die Perforierlinien 40 , 40a , 42 , 42a der Haltestreifen 29 , 29a , 30 , 30a , sowie der Abschlusshaltestreifen 31 , 31a , 32 , 32a mit der Oberkante der Gefachehoehe 54 , der Laengs- oder Querstreben 52 , 53 des Kunststoff-Flaschenkastens 51, durchstossen, und in die Einsatzausstanzungen 25 , 25a , 26 , 26a zwischen den Flaschen 50 eingreifen, wodurch das Einsetzen des Verpackungskoerpers 1 , bis zum Gefache-Bodenteilabschluss 55, bewirkt wird. Es liegt weiterhin im Rahmen der Erfindung, dass die einreihigen Verpackungskoerper 1 nach Fig. 4 bzw. Fig. 8 , und in variabler Ausgestaltung mit 2, 3 , 4 bis max. 6 einstehender Flaschen 50, entweder in einheitlicher Groessenauslegung, z. B. nur als mit 4- bzw. 6 Flaschen bestueckte Verpackungskoerper 1 , oder in gemischter Auslegung, z.B. nur mit nur 2 bzw. 3 Flaschen bestueckte Verpackungskoerper 1, in die Kunststoff-Flaschenkaesten 51 eingesetzt, und dieses Einsetzen je nach Gefacheauslegung der Kunststoff-Flaschenkaesten 51 in Laengs- oder Querrichtung erfolgen kann.

Der einteilige Zuschnitt gemäss der Erfindung bietet den Vorteil, dass die einreihig ausgebildeten Verpackungskörper kompakt und getrennt in den Gefächern der Kunststoffflaschenkästen einstehen und ein Umkippen praktisch nicht eintreten kann.

Ein weiterer Vorteil besteht darin, dass die einstehenden Flaschen in der Auslegung 2, 3, 4 bis 6 Flaschen in Gefacheaufteilungen mit 12-, 20-, 24-, 30- er Gefache variabel eingesetzt werden können, wodurch unterschiedliche Verpackungskörpergrössen in einem Kunstoff-Flaschenkasten, wie 2-er, 3-er und 4er-Verpackungskoerper, oder auch einheitliche Verpackungskoerpergroessen, wie z.B. fuenf Stueck 4er-Verpackungskoerpergroessen in einem 20er-Kunststoff-Flaschenkasten, eingesetzt werden koennen, und der Verbraucher dadurch eine groessere Auswahlmoeglichkeit in den Selbstbedienungslaeden oder dergl. erhaelt.

Ein wesentlicher Vorteil besteht darin, dass der einreihig ausgelegte Verpackungskörper aus einteiligem Zuschnitt einfach herzustellen und maschinell zu verarbeiten ist.

## Patentansprüche

1. Einteiliger Zuschnitt aus faltbarem Material zur Bildung eines Verpackungskörpers für Flaschen zum Einsatz in Kunststoff-Flaschenkästen, bei welchem ein Deckelteil mit Ausstanzungen zum formschlüssigen Einbringen der Flaschenoberteile und seitlich abbiegbaren Dachflächen, als Übergang zu oberhalb und unterhalb angeordneten Seitenteilen vorgesehen ist, die sich nach oben und unten in Bodenteilschrägflächen mit Ausstanzungen für die Standflächen der Flaschen, zu miteinander verbindbaren Bodenteilen fortsetzen, wobei durchlaufende Ausstanzungen (25,25a,26,26a,27,27a,28,28a) für das Einsetzen von rippenförmigen Teilen des Flaschenkastens in den rechten/linken Seitenteilen (11, 12) und den rechten/linken Bodenteilschrägflächen 13, 14) vorhanden sind, die bis in die bodenteile (15,16) als bodenteilausstanzungen (27,27a,28,28a) weitergeführt sind, dadurch gekennzeichnet, dass 28,28a), im Bereich der Bodenteile (15,16) durch Rillinien begrenzte stabilisierende Haltestreifen (29,29a,30,30a) zwischen den Einsatzausstanzungen (25,25a,26,26a) und den Bodenteilausstanzungen (27,27a,28,28a) und zuzüglich Abschlusshaltestreifen (31,31a,32,32a) zwischen den Bodenteilansstanzungen und den oberen und unteren Zuschnitt-Begrenzungsstanzungen (48,48a) ausgebildet sind, linken wobei die Lage und Anzahl der Einsatzausstanzungen (25,25a,26,26a) und der Bodenteilausstanzungen (27,27a28,28a), zuzüglich der Haltestreifen (29,29a,30,30a) sowie der Abschlusshaltestreifen (31,31a,32,32a) in den Bodenteilen (15,16), sich durch die Anzahl der in den Verpackungskörper (1) eingebrachten Flaschen und durch deren unterschiedlichen Durchmesser ergibt.

2. Zuschnitt nach Anspruch 1, dadurch gekennzeichnet, dass die Haltestreifen (29,29a, 30,30a), sowie die Abschlusshaltestreifen (31, 31a,32,32a) der Bodenteile (15,16), mit aeusseren Rillinien (39,39a) und gegenueberliegenden Perforierlinien (40,40a) ausgebildet sind, und nach maschinellem Verschluss des Verpackungskoerpers (1) mittels Heissleimauftrag (49), und dem Uebereinanderfalten des Bodenteiles (15) auf das Bodenteil (16), eine parallele, deckungsgleiche Ausrichtung, der aeusseren Rillinien (39,39a), sowie der Perforierlinien (40,40a) des Bodenteiles (15), zu den spiegelbildlich angeordneten aeusseren Rillinien bzw. Perforierlinien des Bodenteiles (16) angeordnet ist,und beim nachfolgendem Einsatz des Verpackungskoerpers (1) in die Kunststoff-Flaschenkaesten (51), die Oberkanten der Gefachehoehen (54), der Gefache-Laengs- oder Gefache-Querstreben (52,53), die parallel zueinanderliegenden Haltestreifen (29,29a,30,30a) und der Abschlusshaltestreifen (31,31a,32,32a), der Bodenteil (15,16) and den Perforierlinien (40, 40a) durchtrennt, die Haltestreifen (29,29a,30, 30a) und Abschlusshaltestreifen (31,31a,32,32a), an den aeusseren Rillinien (39,39a) nach innen eingefaltet sind, und die Gefache-Laengsstreben (52) bzw, die Gefache-Querstreben (53) ungehindert in die frei gewordenen Einsatzausstanzungen (25,25a,26,26a) der Seitenteile (11,12) eingeschoben sind , und der Verpackungskoerper (1) bis auf den Gefache-Bodenteilabschluss (55) des Kunststoff-Flaschenkastens (51) aufgesetzt ist.

3. Zuschnitt nach Anspruch 1 und 2, dadurch gekennzeichnet, dass die Hoehe der Begrenzungsstanzungen (37,37a,38,38a), der Einsatzausstanzungen (25,25a,26,26a) der Seitenteile (11,12) zwischen den Flaschen (50), durch die Einfaltrillinien (17), 18) an den Bodenteilen (15,16) als untere Standflaeche der Flaschen (50), und der unterschiedlichen Gefachehoehen (54) der Gefache-Laengsstreben (52) bzw, Gefache-Querstreben (53) der Kunststoff-Flaschenkaesten (51) definiert ist, und die Begrenzungsstanzungen (37,37a,38,38a) an den Seitenteilen (11,12) mindestens 5 mm hoeher sind als die unterschiedlichen Gefachehoehen (54) der Kunststoff-Flaschenkaesten (51), und dadurch ein Einreissen bzw.die Verletzung der Seitenteile (11, 12), durch die Gefache-Laengsstreben (52) oder Gefache-Querstreben (53), beim Einsetzen des Verpackungskoerpers (1) in die Kunststoff-Flaschenkaesten vermieden ist.

4. Zuschnitt nach Anspruch 1 - 3 , dadurch gekennzeichnet, dass der Abstand zwischen den aeusseren Rillinien (39,39a) und den Perforierlinien (40, 40a) der Haltestreifen (29,29a,30,30a), sowie der Abschlusshaltestreifen (31,31a,32,32a) der Bodenteile (15,16), die Breite der Einsatzausstanzungen (25,25a,26,26a) und der Bodenteilausstanzungen (27,27a,28,28a) definiert, und in Abhaengigkeit von den unterschiedlichen Breiten der Gefache-Laengsstreben (52) oder Gefache-Querstreben (53) bestimmt ist, und der Abstand zwischen den aeusseren Rillinien (39,39a) und den Perforierlinien (40,40a), mindestens 1 mm breiter als die unterschiedlichen Breiten der Gefache-Laengsstreben (52) oder Querstreben (53), der Kunststoff-Flaschenkaesten (51) beträgt, wodurch beim Einsetzen der Verpackungskoerper (1) in die Kunststoff-Flaschenkaesten (51), die Gefache-Laengs- bzw, Gefache-Querstreben (52,53), sich ohne Klemm- oder Aufkantwirkung in die Einsatzausstanzungen (25,25a,26,26a) der Seitenteile (11,12) einschieben und gleichzeitig eine unbehinderte,stoerungsfreie Entnahme der Verpackungskoerper (1), aus den Kunstoff-Flaschenkaesten (51) durch den Verbraucher erfolgt.

5. Zuschnitt nach Anspruch 1 - 4, dadurch gekennzeichnet, dass die Breite des Bodenteiles (15), sowie des Bodenteiles (16), zwischen den Einfaltrillinien (17,18) und der oberen bzw. unteren Zuschnitt-Begrenzungsstanzung (48,48a) so ausgelegt ist, dass beim Ueberlappen der Bodenteile (15,16), fuer den Verschluss des Verpackungskoerpers (1) mittels Heissleimauftrag (40), die Laenge der Haltestreifen (29,29a,30, 30a), sowie der Abschlusshaltestreifen (31,31a 32,32a), definiert durch die Rillinien (17, 18) sowie der Begrenzungsstanzungen (35,35a,36, 36a) der Haltestreifen (29,29a,30,30a), und der Begrenzungsstanzungen (33,33a,34,34a), sowie der oberen bzw. unteren Zuschnitt-Begrenzungsstanzungen (48,48a) der Abschlusshaltestreifen (31,31a, 32,32a), so ausgelegt ist, das die Abschlusshaltestreifen (31,31a), des ueberlappenden Bodenteiles (15), nach dem Verschluss des Verpackungskoerpers (1), mittels Heissleimauftrag (49), frei ueber die linke und rechte Bodenteilausstanzung (28, 28a) liegt, und spiegelbildlich die Abschlusshaltestreifen (32,32a) des Bodenteiles (16) frei unter die linke und rechte Bodenteilausstanzung (27,27a), angeordnet sind, sodass die obere ZuschnittsBegrenzungsstanzung (48), als definierter Abschluss der Abschlusshaltestreifen (31,31a) unmittelbar an die Begrenzungsstanzungen (36,36a) der Haltestreifen (30,30a), des Bodenteiles (16), und die untere Zuschnitt-Begrenzungsstanzung (48a), als definierter Abschluss der Abschlusshaltestreifen (32,32a), and die Begrenzungsstanzungen (35,35a), des Bodenteiles (15) anliegt, und dadurch nach ueberlappenden Verschluss der Bodenteile (15,16) des Verpackungskoerpers (1), ein doppelter Materialaufbau im Bereich der Haltestreifen (29,29a,30,30a), sowie der Abschlusshaltestreifen (31,31a,32,32a) ausgeschlossen ist, sodass beim Einsetzen des Verpackungskoerpers (1) in den Kunststoff-Flaschenkasten (51). das Durchstossen der Haltestreifen (29,29a,30, 30a) und der Abschlusshaltestreifen (31,31a,32, 32a), durch die Gefache-Laengsstreben (52) bzw. Gefache-Querstreben (53), nicht behindert ist.

6. Zuschnitt nach Anspruch 1 - 5, dadurch gekennzeichnet, dass die Anordnung der Flaschen (50), im Verpackungskoerper (1) durch die rechten und linken Flaschenkopfausstanzungen (4,5), des Zuschnitts (2), bzw, durch die mittleren Flaschenhalsausstanzungen (5a) am Deckelteil (8), des Zuschnitts (3), sowie der jeweils zugeordneten Flaschenbodenausstanzungen (6,7) definiert ist, sodass bei der maschinellen Herstellung des Verpackungskoerpers (1), der erforderliche Abstand der Flaschen (50) zueinander, mit den Freiraeumen fuer das Eingreifen der Gefache-Laengs- oder der Gefache-Querstreben (52,53), zwischen die Einsatzausstanzungen (25,25a,26,26a) und der Bodenteilausstanzungen (27,27a,28,28a), beim Einsetzen des Verpackungskoerpers (1) in den Kunststoff-Flaschenkasten (51), hergestellt ist,

7. Zuschnitt nach Anspruch 1 - 6, dadurch gekennzeichnet, dass die Groessenauslegung des Verpackungskoerpers (1), zwischen den linken und rechten Zuschnitt-Begrenzungsstanzungen (47,47a), des Zuschnitts (2,3), und entsprechend der im Verpackungskoerper (1) verpackten Flaschen (50), durch die unterschiedlichen Groessen der Kunststoff-Flaschenkaesten (51), mit eingearbeiteten Gefache-Laengs- und Gefache-Querstreben (52,53) bestimmt ist, und die Groessenauslegung des Verpackungskoerpers (1), zwischen den linken und rechten Zuschnitt-Begrenzungsstanzungen (47,47a) der Zuschnitte (2,3), mindestens 2 mm kuerzer ist, Als die begrenzenden Gefache-Laengs- oder Gefache-Querstreben (52,53), der Kunststoff-Flaschenkaesten (51), zur Aufnahme der Verpackungskoerper (1), in einheitlicher bzw. unterschiedlicher Groessenauslegung z.B, als 2er-,3er-, 4er- bis max. 6er-Verpackungskoerper (1), der Zuschnitte (2,3), und dadurch Beschaedigungen , wie z.B. Einreissen der die Flaschen (50) umhuellenden Zuschnitte (2,3) vermieden wird.

8. Zuschnitt nach Anspruch 1 - 7, dadurch gekennzeichnet, dass die Anordnung der Gefachelängsstreben (52) gegenüber der Anordnung der Gefache-Querstreben (53), der Kunststoff-Flaschenkästen (51), eine um maximal 1,5 mm abweichende Abstandstoleranz aufweisen, und die Verpackungskörper (1) des Zuschnittes (2),(3) so ausgelegt sind, das die halbe Abstandstoleranz von maximal 0,75 mm zwischen den linken und rechten Zuschnittbegrenzungsstanzungen (47,47a) , sowie der Einsatzausstanzungen (25,25a,26,26a) in die konstruktive Auslegung der Verpackungskörper (1) eingearbeitet ist, und dadurch die Verpackungskörper (1) des Zuschnittes (2) (3) in Längs- oder Querrichtung in die Kunststoff-Flaschenkästen (51) eingesetzt werden können, dass dadurch unterschiedliche Zusammenstellungen von Auslegungsgrössen der Verpackungskörper (1) beim Einsetzen in die Kunststoff-Flaschenkaesten (51) bewirkt ist.

9. Verfahren zur maschinellen Herstellung eines Verpackungskörpers aus einteiligen Zuschnitten aus faltbarem Kartonmaterial ohne abschließende Stirnwände nach den Ansprüchen 1 - 8, gekennzeichnet durch folgende Verfahrensstufen:
1. Kontinuierliches Zuführen mittels Flaschentransportband von einreihig hintereinander stehenden Produktflaschen (50) in eine rechts/links ausgebildete Stern- oder Schneckeneinlaufstation (55) der Verpackungsmaschine (54) mit nachfolgend kontinuierlicher Übergabe der Produktflaschen (50) in eine unmittelbar sich anschließende, von unten zwischen den unteren Flaschen-Bodenführungen (56) hochlaufende, untere Mitnehmer-Formationskette (57) der Verpackungsmaschine (54), wobei der Abstand der Mitnehmer der unteren Mitnehmer-Formationskette (57) verstellbar in Längsrichtung (Laufrichtung) so ausgelegt ist, daß eine passergenaue Über- bzw. Mitnahme der unterschiedlichen Durchmessergrößen der Produktflaschen (50) gewährleistet ist, und die Mitnehmer der unteren Mitnehmer-Formationskette (57) den Abstand zwischen den Produktflaschen (50) herstellen, der entsprechend der Auslegung des Verpackungskörpers (1) erforderlich ist, um den Verpackungskörper (1) nach erfolgter Herstellung in der Verpackungsmaschine (54), in die Kunststoff-Flaschenkästen (51) mit den Gefache-Längsstreben (52) bzw. Gefache-Querstreben (53) in Längs- oder Querrichtung einzusetzen,
2. Zusammenfassen der Produktflaschen (50) entsprechend der Auslegung des zu bildenden Verpackungskörpers (1) in der unteren Mitnehmer-Formationskette (57) zu einer einreihig hintereinander stehenden Behältnisformation, insbesondere für Mehrwegflaschen, und durch verstellbare funktionelle und teilungsgerechte Abstimmung zwischen der rechten/linken Stern- oder Schneckeneinlaufstation (55) und der sich unmittelbar anschließenden unteren Mitnehmer-Formationskette (57), den teilungsgemäßen Weitertransport in Laufrichtung der Verpackungsmaschine (54) der gibildeten Behältnisformationen der Produktflaschen (50) mittels der unteren Mitnehmer-Formationskette (57), unter die Zuschnitt-Zubringerstation (61) der Verpackungsmachine (54) bewirken,
3. Zuführen im Zeitpunkt der Bildung der Behältnisformation der Produktflschen (50) von aus dem Bevorratungsmagazin (59) der Verpackungsmaschine (54) mittels rotierendem Vakuumsauger eines Drehabnehmers (60) der Verpackungsmaschine (54) kontinuierlich entnommener Zuschnitte (2, 3), und deren vereinzelte Zuführung in die Zuschnitt-Zubringerstation (61), und die einteiligen Zuschnitte (2, 3) in Richtung der abnehmenden Vakuumsauger des Drehabnehmers (60) stehen, und nach Ablage der einteiligen Zuschnitte (2, 3) in die Zuschnitt-Zubringerstation (61) die bedruckten Seiten nach oben liegen,
4. Kontinuierliches Zusammenführen der in der unteren Mitnehmer-Formationskette (57) gebildeten Behältnisformationen der Produktflaschen (50) und der einteiligen Zuschnitte (2, 3) mittels der Zuschnitt-Zubringerstation (61), derart, daß die einteiligen Zuschnitte (2, 3), in der Ausbildung der Behältnisformation der Produktflaschen (50), passergenau mit dem Deckelteil (8) der einteiligen Zuschnitte (2), bzw. mit den mittleren Flaschenhalsausstanzungen (5a) der einteiligen Zuschnitte (3), deckungsgleich und horizontal auf die Flaschenverschlüsse der gebildeten Behältnisformation der Produktflaschen (50) aufsetzen, und mit den mittleren Flaschenhalsausstanzungen (5a) über die Flaschenhälse der gibildeten Behältnisformation der Produktflaschen (50) geführt werden, und dadurch die kontinuierliche Zusammenführung von Produktflaschen (50) und den einteiligen Zuschnitten (2, 3), als Vorstufe der zu bildenden Verpackungskörper (1) bewirkt wird und mittels höhenverstellbarem Oberläufer (58) unterschiedliche Höhen der Produktflaschen (50) auf der Verpackungsmaschine (54) verarbeitet werden,
5. Faltung mittels zweigeteilter, 360 Grad rotierender Falterblätter der Zuschnitt-Faltstation (62), um 90 Grad nach unten über die gebildete Behältnisformation der Produktflaschen (50) und gleichzeitiges Einrasten der Flaschenverschlüsse in die rechten/linken Flaschenkopf-Ausstanzungen (4, 5) der einteiligen Zuschnitte (2) und dadurch die Fixierung der über die Behältnisformation der Produktflaschen (50) eingefalteten einteiligen Zuschnitte (2) bewirkt wird und dieser funktionelle Effekt zur Sicherstellung des zusammenhängenden Weitertransports der einteiligen Zuschnitte (2) mit der gibildeten Behältnisformation der Produktflaschen (50) in Laufrichtung der Verpackungsmaschine (54), oder bei dem einteiligen Zuschnitt (3), durch das Durchführen der Flaschenhälse der Produktflaschen (50) durch die mittleren Flaschenhalsausstanzungen (5a) der einteiligen Zuschnitte (3), die Flaschenhälse den Weitertransport gewährleisten, und somit die unterschiedlich ausgeformten einteiligen Zuschnitte (2, 3), im vorgefalteten Zustand über die Behältnisformation der Produktflaschen (50), kontinuierlich der nachfolgenden Verschlußstation (63) der Verpackungsmaschine (54) zugeführt werden,
6. Einlaufen der Behältnisformation der Produktflaschen (50) mit den aufsitzenden und um 90 Grad nach unten gefalteten Dachflächen (9, 10) der einteiligen Zuschnitte (2, 3) bis zu ein Drittel in die Verschlußstation (63) der Verpackungsmaschine (54), und durch die untere Mitnehmer-Formationskette (57) als Transportmedium des zu bildenden Verpackungskörpers (1), die bodenseitige Führung der Produktflaschen (50) mittels der unteren Flaschen-Bodenführung (56), bewirkt wird, bei gleichzeitigem Zulauf rechts/links synchron angeordneter und kurvengesteuerter Verschlußwerkzeuge der Verschlußstation (63), die horizontal mit Beginn der Verschlußstation (63) von rechts und links seitlich und in Laufrichtung gegen den vorgebildeten Verpackungskörper (1) auf der unteren Mitnehmer-Formationskette (57) als Transportmedium geführt werden, und die kurvengesteuerten Verschlußwerkzeuge der Verschlußstation (63) so ausgebildet sind, daß ein formschlüssiges Zusammenpressen und Vorverschluß des Verpackungskörpers (1) bewirkt wird, derart, daß die um 90 Grad nach unten gefalteten Dachflächen (9, 10) mit anhängenden Seitenteilen (11, 12), der rechten/linken Bodenteilschrägflächen (13, 14) und den abschließenden rechten/linken Bodenteilen (15, 16), der einteiligen Zuschnitte (2, 3) fest anliegend um die Behältnisformation der Produktflaschen (50) gespannt werden, indem die Spannwerkzeuge der Verschlußstation (63), die rechten /linken Bodenteilschrägflächen (13, 14) und den rechten/linken Flaschenbodenausstanzungen (6, 7), mit einem Anstellwinkel bis zu 30 Grad gegen die gebildete Behältnisformation der Produktflächen (50) spannend angedrückt werden, die Flaschenböden der Produktflaschen (50), entsprechend der Auslegung des zu bildenden Verpackungskörpers (1), halbreisförmig in die rechten/linken Flaschenbodenausstanzungen (6, 7) einrasten, und die halbkreisförmig durchgeführten Flaschenböden der Produktflaschen (50) in die ebenfalls halbkreisförmig ausgelegten Verschlußwerkzeuge der Verschlußstation (63) aufsetzen, zugleich die anhängenden rechten/linken Bodenteile (15, 16) der einteiligen Zuschnitte (2, 3), rechtwinklig frei nach unten zu stehen kommen, und durch diese funktionelle Auslegung der Verpackungsmaschine (54), der vorgefertigte Verpackungskörper (1) mittels der Verschlußwerkzeuge der Verschlußsstation (63) aus der bis hierher orientierten Führung der unteren Mitnehmer-Formationskette (57) und der unteren Flaschen-Bodenführung gelöst, und freitragend, kontinuierlich in Laufrichtung der Verpackungsmaschine (54) weitertransportiert werden, ohne einen abschließenden Endverschluß des Verpackungskörpers (1) und gleichzeitig im weiteren maschinellen Verlauf die feste Umspannung der einteiligen Zuschnitte (2, 3) um die Behältnisformation der Produktflaschen (50) erhalten bleibt, als Voraussetzung für den nachfolgenden Endverschluß des Verpackungskörpers (1) mittels der rechten/linken Bodenteile (15, 16) der einteiligen Zuschnitte (2, 3),
7. Auffalten des frei nach unten stehenden rechten Bodenteiles (15) mittels integrierter Auffaltschiene der Verpackungsmaschine, derart, daß sich das rechte Bodenteil (15) mit der Innenseite des einteiligen Zuschnitts (2, 3) gegen die durch die Verschlußwerkzeuge der Verschlußstation (63) mittig freitragenden Flaschenböden des Verpackungskörpers (1) anlegt, und während des kontinuierlichen Weitertransports mittels Heißleim-Auftragsgerät (64) ein von unten applizierter Heißleimauftrag mittig auf die Außenseite des rechten Bodenteiles (15) erfolgt und folgend das linke Bodenteil (16) mittels Auffaltschiene der Verpackungsmaschine (54) ebenfalls nach oben gegen die Flaschenböden des Verpackungskörpers (1) gedrückt wird, und sich überlappend mit der Innenseite über den bereits applizierten Heißleimauftrag auf der Außenseite des rechten Bodenteils (15) liegt, und eine nachfolgend, mittig von unten installierte Anpreßstation (65) der Verpackungsmaschine (54), eine klebende Verpressung des Heißleimauftrags zwischen den sich überlappenden rechten/linken Bodenteilen (15, 16) des einteiligen Zuschnitts (2, 3) des Verpackungskörpers (1) bewirkt, und der Endverschluß des Verpackungskörpers (1) hergestellt ist, und die unmittelbar fasertief wirkende Heißleimverbindung zwischen den rechten/linken Bodenteilen (15, 16), und unterstützt durch die Anpreßstation (65), das unmittelbar nachfolgende seitliche Weglaufen der kurvengesteuerten Verschlußwerkzeuge der Verschlußstation (63) erfolgt und damit die Freigabe des gebildeten Verpackungskörpers (1), ohne daß die erzielte straffe Umhüllung des einteiligen Zuschnittes (2, 3) um die Behältnisformation der Produktflaschen (50) aufgehoben wird, und die gebildeten Verpackungskörper (1) mittels Packungsabtransportband (66) kontinuierlich aus der Verpackungsmaschine (54) der Weiterverarbeitung zugeführt, werden und entsprechend der erfolgten Ausbildung der Verpackungskörper (1), unter Verwendung der einteiligen Zuschnitte (2, 3), mittels bekannter Kasteneinsetz-Maschinen automatisch in die Kunststoff-Flaschenkästen (51) in Längs- oder Querrichtung eingesetzt werden, wobei dann die Gefache-Längs- und Querstreben die Perforierlinien der Haltestreifen durchstossen und in die Einsatzausstanzungen zwischen den Flaschen eingreifen.

## Claims

1. One-piece blank of foldable material to form a packaging body for bottles for use in plastics bottle crates, in which a lid part is provided with punched holes for the positively locking inertion of the bottle upper parts and roof faces capable of being bent back laterally as a transition to side parts, which are disposed above and below and which at the top and bottom are continued in bottom-part sloping faces with punched holes for the standing faces of the bottles to form bottom parts which are connectable together, wherein continuous punched holes (25, 25a, 26, 26a, 27, 27a, 28, 28a) are provided for the insertion of rib-shaped parts of the bottle crate in the right-hand/left-hand side parts (11, 12) and in the right-hand/left-hand bottom-part sloping faces (13, 14), which are continued into the bottom parts (15, 16) as bottom-part punched holes (27, 27a, 28, 28a), characterised in that in the region of the bottom parts (15, 16) stabilising holding strips (29, 29a, 30, 30a) defined by score lines are formed between the insertion punched holes (25, 25a, 26, 26a) and the bottom-part punched holes (27, 27a, 28, 28a) and furthermore closure holding strips (31, 31a, 32, 32a) are formed between the bottom-part punched holes and the upper and lower blank defining cut-outs (48, 48a), wherein the position and number of insertion punched holes (25, 25a, 26, 26a) and the bottom-part punched holes (27, 27a, 28, 28a), together with the holding strips (29, 29a, 30, 30a) and the closure holding strips (31, 31a, 32, 32a) in the bottom parts (15, 16) is produced by the number of bottles housed in the packaging body (1) and by their different diameters.

2. Blank according to claim 1, characterised in that the holding strips (29, 29a, 30, 30a), as well as the closure holding strips (31, 31a, 32, 32a) of the bottom parts (15, 16) are formed with external score lines (39, 39a) and opposing perforation lines (40, 40a), and after mechanical closure of the packaging body (1) by means of hot adhesive application (49), and the folding over of the bottom part (15) on to the bottom part (16), a parallel, congruent alignment of the outer score lines (39, 39a) and of the perforation lines (40, 40a) of the bottom part (15) with the outer score lines or perforation lines of the bottom part (16) arranged with mirror symmetry is arranged, and in the following insertion of the packaging body (1) into the plastics bottle crate (51) the upper edges of the framework vertical (54), the framework longitudinal or framework transverse struts (52, 53), the holding strips (29, 29a, 30, 30a) lying parallel to one another and the closure holding strips (31, 31a, 32, 32a) of the bottom parts (15, 16) are separated at the perforation lines (40, 40a), the holding strips (29, 29a, 30, 30a) and the closure holding strips (31, 31a, 32, 32a) are folded in at the external score lines (39, 39a), and the framework longitudinal struts (52) or the framework transverse struts (53) are inserted unhindered into lie insertion punched holes (25, 25a, 26, 26a) which have become open, and the packaging body (1) is mounted as far as the framework bottom-part closure (55) of the plastics bottle crate (51).

3. Blank according to claim 1 and 2, characterised in that the height of the defining punched holes (37, 37a, 38, 38a), of the insertion punched holes (25, 25a, 26, 26a) of the side parts (11, 12) between the bottles (50) is defined by the fold-in-lines (17, 18) on the bottom parts (15, 16), as the lower standing face of the bottles (50), and the different framework heights (54) of the framework longitudinal struts (52) or framework transverse struts (53) of the plastics bottle crate (51), and the defining punched holes (37, 37a, 38, 38a) are at least 5 mm higher at the side parts (11, 12) than the different framework heights (54) of the plastics bottle crate (51), and thereby tearing or damage of the side parts (11, 12) by the framework longitudinal struts (52) or the framework transverse struts (53) during insertion of the packaging body (1) into the plastics bottle crates is avoided

4. Blank according to claim 1-3, characterised in that the distance between the external score lines (39, 39a) and the perforation lines (40, 40a) of the holding strips (29, 29a, 30, 30a), as well as of the closure holding strips (31, 31a, 32, 32a) of the bottom parts (15, 16) determines the breadth of the insertion punched holes (25, 25a, 26, 26a) and the bottom-part punched holes (27, 27a, 28, 28a), and is determined as a function of the different breadths of the framework longitudinal struts (52) or framework transverse struts (53), and the distance between the external score lines (39, 39a) and the perforation lines (40, 40a) is at least 1 mm wider than the different breadths of the framework longitudinal struts (52) or transverse struts (53), whereby upon insertion of the packaging bodies (1) into the plastics bottle crates (51), the framework longitudinal or framework transverse struts (52, 53), without clamping or setting on edge, are inserted into the insertion punched holes (25, 25a, 26, 26a) of the side parts (11, 12), and simultaneously an unhindered, fault-free removal of the packaging bodies (1) from the plastics bottle crates (51) is effected by the consumer.

5. Blank according to claim 1-4, characterised in that the breadth of the bottom part (15), as well as of the bottom part (16), between the fold-in score-lines (17, 18) and the upper or lower blank defining cut-out (48, 48a) is so arranged that upon overlapping of the bottom parts (15, 16), for sealing of the packaging body (1) by means of hot adhesive application (49); the length of the holding strips (29, 29a, 30, 30a) and of the closure holding strips (31, 31a, 32, 32a), defined by the score lines (17, 18) and the defining cut-outs (35, 35a, 36, 36a) of the holding strips (29, 29a, 30, 30a), and of the defining cut-outs (33, 33a, 34, 34a), as well as of the upper or lower blank defining cut-outs (48, 48a) of the closure holding strips (31, 31a, 32, 32a) is such that the closure holding strips (31, 31a) of the overlapping bottom part (15), after sealing of the packaging body (1) by means of hot adhesive application (49) lies free above the left-hand and right-hand bottom part punched holes (28, 28a), and with mirror symmetry the closure holding strips (32, 32a) of the bottom part (16) are disposed freely below the left- and right-hand bottom-part punched holes (27, 27a), so that the upper blank defining cut-out (48), as a defined closure of the closure holding strips (31, 31a) abuts directly the defining cut-outs (36, 36a) of the holding strips (30, 30a) of the bottom part (16), and the lower blank defining cut-out (48a) as a defined closure of the closure holding strips (32, 32a) abuts the defining cut-outs (35, 35a) of the bottom part (15), and thereby, after the overlapping sealing of the bottom parts (15, 16) of the packaging body (1), a double material construction is excluded in the region of the holding strips (29, 29a, 30, 30a) and of the closure holding strips (31, 31a, 32, 32a), so that upon insertion of the packaging body (1) into the plastics bottle crate (51), the penetration of the holding strips (29, 29a, 30, 31a) and the closure holding strips (31, 31a, 32, 32a) through the framework longitudinal struts (52) or framework transverse struts (53) is not hindered.

6. Blank according to claim 1-5, characterised in that the arrangement of the bottles (50) in the packaging body (1) is defined by the right-hand and left-hand bottle-top punched holes (4, 5) of the blank (2) or by the central bottle-neck punched holes (5a) on the lid part (8) of the blank (3), and of the respectively associated bottle bottom punched holes (6, 7), so that in the machine production of the packaging body (1), the necessary distance of the bottles (50) from one another, with the spaces for the engagement of the framework longitudinal or framework transverse struts (52, 53) between the insertion punched holes (25, 25a, 26, 26a) and the bottom-part punched holes (27, 27a, 28, 28a) is produced upon insertion of the packaging body (1) into the plastics bottle crate (51).

7. Blank according to claim 1-6, characterised in that the dimensioning of the packaging body (1) between the left- and right-hand blank defining cut-outs (47, 47a) of the blank (2, 3) and corresponding to the bottles packed to the packaging body (1) is determined by the different sizes of the plastics bottle crates (51) with the incorporated framework longitudinal and transverse struts (52, 53), and the dimensioning of the packaging body (1), between the left- and right-hand blank defining cut-outs (47, 47a) of the blanks (2, 3) is at least 2 mm shorter than the defining, framework longitudinal or transverse struts (52, 53) of the plastics bottle crates (51) in order to receive the packaging bodies (1) in uniform or different dimensioning, e.g. as a 2-, 3-, 4- up to a maximum of 6-fold packaging body (1) of the blanks (2, 3) and thereby damage, such as tearing of the blanks (2, 3) surrounding the bottles (50) is avoided.

8. Blank according to claim 1-7, characterised in that the arrangement of the framework longitudinal struts (52) relative to the arrangement of the framework transverse struts (53) of the plastics bottle crates (51) have a distance tolerance of up to 1.5 mm maximum and the packaging bodies (1) of the blank (2, 3) are so arranged that half the distance tolerance of 0.75 mm maximum between the left- and right-hand black defining cut-outs (47, 47a), as well as of the insertion punched holes (25, 25a, 26, 26a) is incorporated into the structural arrangement of the packaging bodies (1), and thereby the packaging bodies (1) of the blank (2)(3) can be inserted into the plastics bottle crates (51) in the longitudinal or transverse direction, in such a manner that different combinations of set-up sizes of the packaging bodies (1) are effected upon insertion into the plastics bottle crates (51).

9. Method for the machine production of a packaging body composed of one piece blanks of foldable card material without sealing end walls according to claims 1-8, characterised by the following stages:
1. Continuous supply by means of a bottle conveyor of product bottles (50) standing in a single row one behind another into a right-/left-hand star- or snail-type run-in bay (55) of the packaging machine (54) with subsequently continuous transfer of the product bottles (50) into a directly adjoining lower carrier formation chain (57) of the packaging machine (54) which runs up from below between the lower bottle-bottom guides (56), wherein the distance of the carriers of the lower carrier formation chain (57) is so arranged, adjustably in the longitudinal direction (running direction) that register-exact transfer or carrying of the different diameter sizes of the product bottles (50) is ensured, and the carriers of the lower carrier formation chain (57) produce the distance between the product bottles (50) which is necessary according to the arrangement of the packaging body (1) in order to insert the packaging body (1), after completion of manufacture in the packaging machine (54), into the plastics bottle crate (51) with the framework longitudinal struts (52) or the framework transverse struts (53) in the longitudinal or transverse direction,
2. assembly of the product bottles (50) according to the arrangement of the packaging body (1) to be formed in the lower carrier formation chain (57) into a container formation standing in a single row consecutively, in particular for multi-way bottles, and by adjustable functional and divisional matching between the right-/left-hand star- or snail-type run-in bay (55) and the directly adjoining lower carrier formation chain (57), the divisional further transport in the inning direction of the packaging machine (54) of the formed container formations of the product bottles (50) by means of the lower carrier formation chain (57) below the blank feeder bay (61) of the packaging machine (54),
3. supply at the moment of formation of the container formation of the product bottles (50) from blanks (2, 3) continuously removed from the supply magazine (59) of the packaging machine (54) by means of rotating vacuum nozzles of a rotary remover (60) of the packaging machine (54), and supply of the blanks individually to the blank feeder bay (61), and the one-piece blanks (2, 3) stand in the direction of the removing vacuum nozzle of the rotary remover (60), and after depositing of the one-piece blanks (2, 3) in the blank feeder bay (61) the printed sides lie upward,
4. continuous bringing together of the container formations of the product bottles (50) formed in the lower carrier formation chain (57) and of the one-piece blanks (2, 3) by means of the blank feeder bay (61), in such a manner that the one-piece blanks (2, 3), in the configuration of the container formation of the product bottles (50), rest register-exact with the lid part (8) of the one-piece blanks (2) or with the central bottle-neck punched holes (5a) of the one-piece blanks (3), congruently and horizontally on the bottle seals of the formed container formation of the product bottles (50), and are guided with the central bottle-neck punched holes (5a) over the bottle necks of the formed container formation of the product bottles (50), and thereby the continuous bringing together of product bottles (50) and the one-piece blanks (2, 3) is effected as a preliminary stage of the packaging body (1) to be formed and by means of height-adjustable upper runners (58) different heights of the product bottles (50) are processed on the packaging machine (54),
5. folding by means of two-piece folding sheets rotating through 360 degrees of the blank folding bay (62) through 90 degrees downward over the formed container formation of the product bottles (50) and simultaneous engagement of the bottle seals in the right-/left-hand bottle top punched holes (4, 5) of the one-piece blanks (2) and thereby the fixing of the one-piece blanks (2) folded in over the container formation of the product bottles (50) is effected and this functional effect to ensure the associated further conveying of the one-piece blanks (2) with the formed container formation of the product bottles (50) in the running-direction of the packaging machine (54), or in the case of the one-piece blank (3), by the passage of the bottle necks of the product bottles (50) through the central bottle neck punched holes (5a) of the one-piece blanks (3), the bottle necks ensure further conveying, and thus the differently formed one-piece banks (2, 3), in the pre-folded state over the container formation of the product bottles (50), are supplied continuously to the following sealing bay (63) of the packaging machine (54),
6. running of the container formation of the product bottles (50) with the roof faces (9, 10) resting thereon and folded down 90 degrees of the one-piece blanks (2, 3) up to one third into the sealing bay (63) of the packaging machine (54), and by the lower carrier formation chain (57) as a conveying medium of the packaging body (1) to be formed, the bottom-side guiding of the product bottles (50) is effected by means of the lower bottle-bottom guide (56), with simultaneous supply to right and left of synchronously arranged and cam-controlled sealing tools (63) of the sealing bay (63), which are guided horizontally at the start of the sealing bay (63) from right and left laterally and in the running direction towards the pre-formed packaging body (1) on the lower carrier formation chain (57) as a conveying medium, and the cam-controlled sealing tools of the sealing bay (63) are so formed that that positively locking compression and pre-sealing of the packaging body (1) is effected, so that the roof faces (9, 10) folded down at 90 degrees are clamped with suspended side parts (11, 12) of the right/left bottom-part sloping faces (13, 14) and the closing right/left bottom parts (15, 16) of the one-piece blanks (2, 3) firmly abutting around the container formation of the product bottles (50), in that the clamping tools of the sealing bay (63), the right/left bottom-part sloping faces (13, 14) and the right/left bottle-bottom punched holes (6, 7) are pressed with clamping at an angle of incidence of up to 30 degrees against the formed container formation of the product faces [sic] (50), the bottle bottoms of the product bottles (50), according to the arrangement of the packaging body (1) to be formed, engage in a semi-circular fashion in the right/left bottle-bottom punched holes (6, 7), and the bottle bottoms of the product bottles (50) inserted in a semi-circular manner rest in the sealing tools of the sealing bay (63) arranged in a likewise semi-circular manner, at the same time the suspended right/left bottom parts (15, 16) of the one-piece blanks (2, 3) come to stand perpendicularly freely downwards, and by this functional arrangement of the packaging machine (54), the pre-assembled packaging body (1) is released by means of the sealing tools of the sealing bay (63) from the guiding of the lower carrier formation chain (57) and the lower bottle-bottom guide as oriented hitherto, and are conveyed further in a cantilevered manner, continuously in the running direction of the packaging machine (54) without a closing final sealing of the packaging body (1) and simultaneously in the further mechanical cycle the firm clamping of the one-piece blanks (2, 3) around the container formation of the product bottles (50) is retained as a precondition for the subsequent final sealing of the packaging body (1) by means of the right-/left-hand bottom parts (15, 16) of the one-piece blanks (2, 3),
7. folding of the freely downward-standing bottom part (15) by means of integral folding rail of the packaging machine, in such a manner that the right-hand bottom part (15) abuts with the inner face of the one-piece blank (2, 3) against the bottle bottoms of the packaging body (1) which are cantilevered centrally by the sealing tools of the sealing bay (63), and during continuous further conveying, hot adhesive is applied from below centrally to the outer face of the right-hand bottom part (15) by means of a hot-adhesive applicator (64), and subsequently the left-hand bottom part (16) is pressed likewise upward against the bottle bottoms of the packaging body (1) by means of the folding rail of the packaging machine (54), and rests overlapping with the inner face over the already-applied hot adhesive on the outer face of the right-hand bottom part (15), and a subsequent pressing bay (65) of the packaging machine (54) installed from below effects adhesive pressing of the hot-adhesive between the overlapping right-/left-hand bottom parts (15, 16) of the one-piece blank (2, 3) of the packaging body (1), and the final seal of the packaging body (1) is produced, and the directly phased hot-adhesive join between the right-/left-hand bottom parts (15, 16), and supported by the pressing bay (65) the immediately subsequent lateral moving away of the cam-controlled sealing tools of the sealing bay (63) is effected and therewith the release of the formed packaging body (1), without the desired taut fitting of the one-piece blank (2, 3) around the container formation of the product bottles (50) being lost, and the formed packaging bodies (1) are supplied continuously from the packaging machine (54) by means of a package conveyor belt (66) for further processing and, according to the formation of the packaging bodies (1), with the use of the one-piece blanks (2, 3), these are inserted by means of known crate-insertion machines automatically into the plastics bottle crates (51) in the longitudinal or transverse direction, in which case the framework longitudinal and transverse struts penetrate the perforation lines of the holding strips and engage in the insertion punched holes between the bottles.

## Revendications

1. Flan d'un seul tenant en matériau repliable, pour former un corps d'emballage pour des bouteilles à utiliser dans des casiers à bouteilles en matière plastique, flan pour lequel il est prévu une partie de recouvrement, pourvue de découpes pour introduire avec complémentarité de forme des parties supérieures de bouteilles et de pans de couverture pouvant être latéralement pliés, comme transition vers des parties latérales disposées en dessus et en dessous, qui se poursuivent vers le haut et vers le bas par des faces inclinées de partie de fond, pourvues de découpes pour les surfaces de pose des bouteilles, qui mènent à des parties de fond pouvant être mutuellement assemblées, des découpes (25, 25a, 26, 26a, 27, 27a, 28, 28a) traversantes, pour l'insertion de parties en formes de nervures du casier à bouteilles, étant présentes dans les parties (11, 12) latérales de droite et de gauche et dans les faces (13, 14) inclinées de partie de fond de droite et de gauche, découpes qui se poursuivent jusque dans les parties (15, 16) de fond sous forme de découpes (27, 27a, 28, 28a) de partie de fond,
**caractérisé** en ce que des bandes (29, 29a, 30, 30a) de maintien stabilisatrices, délimitées par des lignes striées, sont formées dans la région des parties (15, 16) de fond entre les découpes (25, 25a, 26, 26a) d'insertion et les découpes (27, 27a, 28, 28a) de partie de fond, et des bandes (31, 31a, 32, 32a) de maintien terminales y sont en outre formées entre les découpes de partie de fond et les arêtes (48, 48a) supérieure et inférieure de délimitation du flan, la position et le nombre des découpes (25, 25a, 26, 26a) d'insertion et des découpes (27, 27a, 28, 28a) de partie de fond, plus les bandes (29, 29a, 30, 30a) de maintien ainsi que les bandes (31, 31a, 32. 32a) de maintien terminales dans les parties (15, 16) de fond, étant fonction du nombre de bouteilles introduites dans le corps (1) d'emballage, et de leur diamètre variable.

2. Flan suivant la revendication 1, **caractérisé** en ce que les bandes (29, 29a, 30, 30a) de maintient ainsi que les bandes (31, 31a, 32, 32a) de maintien terminales des parties (15, 16) de fond, sont pourvues de lignes (39, 39a) striées extérieures et de lignes (40, 40a) perforées opposées, et à la suite de la fermeture mécanique du corps (1) d'emballage par une couche (49) de colle durcissable à chaud, et du pliage en superposition de la partie (15) de fond sur la partie (16) de fond, on obtient une orientation parallèle et coïncidente des lignes (39, 39a) striées extérieures ainsi que des lignes (40, 40a) perforées de la partie (15) de fond par rapport respectivement aux lignes striées extérieures et aux lignes perforées, symétriquement disposées, de la partie (16) de fond, et lors de l'insertion consécutive du corps (1) d'emballage dans les casiers (51) à bouteilles en matière plastique, les bords supérieurs des hauteurs (54) de cases des montants (52, 53) longitudinaux et transversaux des cases transpercent les bandes (29, 29a, 30, 30a) de maintien mutuellement parallèles et les bandes (31, 31a, 32, 32a) de maintien terminales des parties (15, 16) de fond au niveau des lignes (40, 40a) perforées, les bandes (29, 29a, 30, 30a) de maintien et les bandes (31, 31a, 32, 32a) de maintien terminales sont repliées vers l'intérieur au niveau des lignes (39, 39a) striées extérieures, et les montants (52, 53) respectivement longitudinaux et transversaux des cases sont enfilés dans les découpes (25, 25a, 26, 26a) d'insertion, maintenant libérées, des parties (11, 12) latérales, et le corps (1) d'emballage est posé jusque sur la terminaison (55) de la partie de fond du casier (51) à bouteilles en matière plastique.

3. Flan suivant les revendications 1 et 2, **caractérisé** en ce que la hauteur des arêtes (37, 37a, 38, 38a) de délimitation des découpes (25, 25a, 26, 26a) d'insertion des parties (11, 12) latérales entre les bouteilles (50) est définie par les lignes (17, 18) striées de repliage des parties (15, 16) de fond, comme surface de pose inférieure des bouteilles (50), et par les différentes hauteurs (54) de cases des montants (52, 53) respectivement longitudinaux et transversaux des cases des casiers (51) à bouteilles en matière plastique, et les arêtes (37, 37a, 38, 38a) de délimitation prévues sur les parties (11, 12) latérales sont plus hautes d'au moins 5 mm que les différentes hauteurs (54) de cases des casiers (51) à bouteilles en matière plastique, de sorte qu'on évite que, lors de l'insertion du corps (1) d'emballage dans les casiers à bouteilles en matière plastique, les parties (11, 12) latérales soient déchirées ou encore endommagées par les montants (52) longitudinaux ou les montants (53) transversaux des cases.

4. Flan suivant l'une des revendications 1 à 3, **caractérisé** en ce que la distance entre les lignes (39, 39a) striées extérieures et les lignes (40, 40a) perforées des bandes (29, 29a, 30, 30a) de maintien ainsi que des bandes (31, 31a, 32, 32a) de maintien terminales des parties (15, 16) de fond définit la largeur des découpes (25, 25a, 26, 26a) d'insertion et des découpes (27, 27a, 28, 28a) de partie de fond, et est déterminée en fonction des différentes largeurs des montants (52) longitudinaux ou des montants (53) transversaux des cases, et la distance entre les lignes (39, 39a) striées extérieures et les lignes (40, 40a) perforées est supérieure d'au moins 1 mm aux différentes largeurs des montants (52) longitudinaux ou des montants (53) transversaux des cases des casiers (51) à bouteilles en matière plastique, de sorte que, lors de l'insertion des corps (1) d'emballage dans les casiers (51) à bouteilles en matière plastique, les montants (52, 53) respectivement longitudinaux et transversaux des cases s'insèrent sans effet de serrage ou d'écartement dans les découpes (25, 25a, 26, 26a) d'insertion des parties (11, 12) latérales, et, dans le même temps, l'utilisateur peut retirer sans difficulté ni entrave les corps (1) d'emballage des casiers (51) à bouteilles en matière plastique.

5. Flan suivant l'une des revendications 1 à 4, **caractérisé** en ce que la largeur de la partie (15) de fond ainsi que de la partie (16) de fond, entre les lignes (17, 18) striées de repliage et l'arête (48, 48a) respective supérieure ou inférieure de délimitation du flan, est calculée de telle sorte que, lors du recouvrement des parties (15, 16) de fond pour fermer le corps (1) d'emballage par une couche (49) de colle durcissable à chaud, la longueur des bandes (29, 29a, 30, 30a) de maintien ainsi que des bandes (31, 31a, 32, 32a) de maintien terminales, définie par les lignes (17, 18) striées ainsi que les arêtes (35, 35a, 36, 36a) de délimitation des bandes (29, 29a, 30, 30a) de maintien, et par les arêtes (33, 33a, 34, 34a) de délimitation des bandes (31, 31a, 32, 32a) de maintien terminales ainsi que les arêtes (48, 48a) respectivement supérieure et inférieure de délimitation du flan, est calculée de telle sorte que les bandes (31, 31a) de maintien terminales de la partie (15) de fond recouvrante reposent librement, à la suite de la fermeture du corps (1) d'emballage par une couche (49) de colle durcissable à chaud, sur les découpes (28, 28a) de gauche et de droite de partie de fond, et, symétriquement, les bandes (32, 32a) de maintien terminales de la partie (16) de fond sont disposées librement sous les découpes (27, 27a) de gauche et de droite de partie de fond, de sorte que l'arête (48) supérieure de délimitation du flan, comme terminaison définie des bandes (31, 31a) de maintien terminales, s'applique directement contre les arêtes (36, 36a) de délimitation des bandes (30, 30a) de maintien de la partie (16) de fond, et que l'arête (48a) inférieure de délimitation du flan, comme terminaison définie des bandes (32, 32a) de maintien terminales, s'applique directement contre les arêtes (35, 35a) de délimitation de la partie (15) de fond, excluant ainsi, à la suite de la fermeture du corps (1) d'emballage par recouvrement des parties (15, 16) de fond, une double couche de matériau dans la région des bandes (29, 29a, 30, 30a) de maintien ainsi que des bandes (31, 31a, 32, 32a) de maintien terminales, de sorte que, lors de l'insertion du corps (1) d'emballage dans le casier (51) à bouteilles en matière plastique, le transpercement des bandes (29, 29a, 30, 30a) de maintien et des bandes (31, 31a, 32, 32a) de maintien terminales par les montants (52, 53) respectivement longitudinaux ou transversaux des cases n'est pas entravé.

6. Flan suivant l'une des revendications 1 à 5, **caractérisé** en ce que la disposition des bouteilles (50) dans le corps (1) d'emballage est définie par les découpes (4, 5) pour sommets de bouteilles de droite et de gauche du flan (2), ou respectivement par les découpes (5a) centrales pour goulots de bouteilles de la partie (8) de recouvrement du flan (3), ainsi que par les découpes (6, 7) pour fonds de bouteilles respectivement associées, de sorte que, lors de la fabrication mécanique du corps (1) d'emballage, on obtient l'espacement nécessaire des bouteilles (50) entre elles, avec les espaces libres pour l'engagement des montants (52) longitudinaux ou des montants (53) transversaux des cases entre les découpes (25, 25a, 26, 26a) d'insertion et les découpes (27, 27a, 28, 28a) de partie de fond lors de l'insertion du corps (1) d'emballage dans le casier (51) à bouteilles en matière plastique.

7. Flan suivant l'une des revendications 1 à 6, **caractérisé** en ce que la dimension du corps (1) d'emballage entre les arêtes (47, 47a) de gauche et de droite de délimitation du flan (2, 3), et en conséquence des bouteilles (50) emballées dans le corps (1) d'emballage, est déterminée par les différentes tailles des casiers (51) à bouteilles en matière plastique dans lesquels sont incorporés des montants (52, 53) longitudinaux et transversaux de cases, et la dimension du corps (1) d'emballage entre les arêtes (47, 47a) de gauche et de droite de délimitation des flans (2, 3) est inférieure d'au moins 2 mm à celle des montants (52, 53) longitudinaux ou transversaux de délimitation des cases des casiers (51) à bouteilles en matière plastique, destinés à recevoir des corps (1) d'emballage de tailles identiques ou différentes formés par des flans (2, 3), conçus par exemple comme corps (1) d'emballage pour 2, 3, 4 à au plus 6 bouteilles, de sorte qu'on évite des endommagements, par exemple un déchirement, des flans (2, 3) enveloppant les bouteilles (50).

8. Flan suivant l'une des revendications 1 à 7, **caractérisé** en ce que la disposition des montants (52) longitudinaux des cases possède une tolérance d'écartement différant d'au plus 1,5 mm par rapport à la disposition des montants (53) transversaux des cases, et les dimensions des corps (1) d'emballage formés par le flan (2, 3) sont calculées de telle sorte que la demi-tolérance d'écartement, d'au plus 0,75 mm, entre les arêtes (47, 47a) de gauche et de droite de délimitation du flan ainsi que les découpes (25, 25a, 26, 26a) d'insertion, est incorporée dans la conception structurelle du corps (1) d'emballage, de sorte que les corps (1) d'emballage formés par le flan (2, 3) peuvent être insérés en direction longitudinale ou transversale dans les casiers (51) à bouteilles en matière plastique, ce qui permet d'insérer dans les casiers (51) à bouteilles en matière plastique des combinaisons diverses de corps (1) d'emballage de différentes tailles.

9. Procédé de fabrication mécanique d'un corps d'emballage constitué de flans d'un seul tenant en carton repliable sans parois frontales de terminaison, suivant l'une des revendications 1 à 8, **caractérisé** par les étapes de procédé suivantes :
1. apport en continu, au moyen d'une bande transporteuse de bouteilles, de bouteilles (50) de produit dressées les unes à la suite des autres en une rangée, dans un poste (55) d'entrée de la machine (54) d'emballage à vis ou en étoile, conçu à droite ou à gauche, suivi du transfert en continu des bouteilles (50) dans une chaîne (57) inférieure de formation à entraîneurs de la machine (54) d'emballage, chaîne qui se raccorde directement au poste (55) et monte par le dessous entre les guides (56) inférieurs de fonds de bouteilles, l'écartement des entraîneurs de la chaîne (57) inférieure de formation à entraîneurs étant conçu réglable en direction longitudinale (sens machine), garantissant ainsi une prise en charge ou encore un entraînement précis des différentes tailles de diamètres des bouteilles (50) de produit, et les entraîneurs de la chaîne (57) inférieure de formation à entraîneurs réalisant l'espacement entre les bouteilles (50) de produit qui est nécessaire, conformément à la conception du corps (1) d'emballage, pour insérer le corps (1) d'emballage, une fois fabriqué dans la machine (54) d'emballage, en direction longitudinale ou transversale dans les casiers (51) à bouteilles en matière plastique pourvus des montants (52) longitudinaux de cases et montants (53) transversaux de cases,
2. regroupement des bouteilles (50) de produit dans la chaîne (57) inférieure de formation à entraîneurs, conformément à la conception du corps (1) d'emballage à former, en une formation de récipients dressés les uns à la suite des autres en une rangée, notamment pour des bouteilles réutilisables, et, par une harmonisation réglable - fonctionnelle et conforme au partage - entre le poste (55) d'entrée à vis ou en étoile de droite ou de gauche et la chaîne (57) inférieure de formation à entraîneurs qui se raccorde directement à ce poste, poursuite du transport - en conformité au partage - dans le sens de marche de la machine (54) d'emballage, au moyen de la chaîne (57) inférieure de formation à entraîneurs, des formations de bouteilles (50) de produit ainsi formées jusqu'en dessous du poste (61) d'alimentation en flans de la machine (54) d'emballage,
3. apport, à l'instant où est formée la formation de bouteilles (50) de produit, de flans (2, 3) prélevés en continu du magasin (59) d'approvisionnement de la machine (54) d'emballage au moyen d'organes aspirants à vide d'un preneur (60) rotatif de la machine (54) d'emballage, ces flans étant apportés individuellement dans le poste (61) d'alimentation en flans, et les flans (2. 3) d'un seul tenant étant tournés en direction des organes aspirants de prélèvement du preneur (60) rotatif, les côtés imprimés se trouvant vers le haut à la suite de la dépose des flans (2, 3) d'un seul tenant dans le poste (61) d'alimentation en flans,
4. réunion en continu des formations de bouteilles (50) de produit formées dans la chaîne (57) inférieure de formation à entraîneurs et des flans (2, 3) d'un seul tenant au moyen du poste (61) d'alimentation en flans, de telle sorte que les flans (2, 3) d'un seul tenant, dans la configuration de la formation de bouteilles (50) de produit, reposent en ajustement précis, par la partie (8) de recouvrement des flans (2) d'un seul tenant ou respectivement par les découpes (5a) centrales pour goulots de bouteilles des flans (3) d'un seul tenant, horizontalement et de façon coïncidente sur les bouchons des bouteilles de la formation de bouteilles (50) de produit, et sont dirigées par les découpes (5a) centrales pour goulots de bouteilles sur les goulots des bouteilles de la formation de bouteilles (50) de produit, réalisant ainsi la réunion en continu des bouteilles (50) de produit et des flans (2, 3) d'un seul tenant, comme stade préalable du corps (1) d'emballage à former, les différentes hauteurs des bouteilles (50) de produit étant traitées sur la machine (54) d'emballage au moyen de guides (58) supérieurs réglables en hauteur,
5. au moyen de lames de plieuses en deux parties, rotatives à 360 degrés, du poste (62) de pliage, pliage des flans à 90 degrés vers le bas sur la formation de bouteilles (50) de produit, et enclenchement simultané des bouchons des bouteilles dans les découpes (4, 5) pour sommets de bouteilles de droite et de gauche des flans (2) d'un seul tenant, de sorte que les flans (2) repliés d'un seul tenant sont ainsi immobilisées sur la formation de bouteilles (50) de produit, garantissant ainsi la poursuite du transport - dans le sens de marche de la machine (54) d'emballage - des flans (2) d'un seul tenant solidarisés avec la formation de bouteilles (50) de produit, tandis que pour le flan (3) d'un seul tenant, la poursuite du transport est garantie par les goulots de bouteilles des bouteilles (50) de produit, qui sont passés à travers les découpes (5a) centrales pour goulots de bouteilles des flans (3) d'un seul tenant, les flans (2, 3) d'un seul tenant de conformations différentes étant donc apportés en continu, pré-pliés sur la formation de bouteilles (50) de produit, au poste (63) consécutif de fermeture de la machine (54) d'emballage,
6. introduction de la formation de bouteilles (50) de produit, avec les pans (9, 10) de couverture des flans (2, 3) d'un seul tenant qui reposent sur elle en étant repliés à 90 degrés vers le bas, jusqu'à un tiers dans le poste (63) de fermeture de la machine (54) d'emballage, et, avec la chaîne (57) inférieure de formation à entraîneurs comme moyen de transport du corps (1) d'emballage à former, guidage par le dessous des bouteilles (50) de produit au moyen du guide (56) inférieur de fonds de bouteilles, avec l'arrivée simultanée d'outils de fermeture du poste (63) de fermeture, commandés par came et disposés de façon synchrone à gauche et à droite, qui sont guidés horizontalement, au début du poste (63) de fermeture, latéralement de la droite et de la gauche et dans le sens de marche vers le corps (1) d'emballage préformé sur la chaîne (57) inférieure de formation à entraîneurs comme moyen de transport, les outils de fermeture commandés par came du poste (63) de fermeture étant conçus de façon à produire une réunion par pression en engagement positif et une fermeture préalable du corps (1) d'emballage, de telle sorte que les pans (9, 10) de couverture repliés à 90 degrés vers le bas des flans (2, 3) d'un seul tenant - avec les parties (11, 12) latérales, les faces (13, 14) inclinées de partie de fond de droite et de gauche et les parties (15, 16) de fond terminales de droite et de gauche qui sont solidaires de ces plans - sont pressés en application fixe autour de la formation de bouteilles (50) de produit, par le fait que les outils de serrage du poste (63) de fermeture pressent avec serrage les faces (13, 14) inclinées de partie de fond de droite et de gauche et les découpes (6, 7) pour fonds de bouteilles de droite et de gauche, avec un angle d'attaque pouvant atteindre 30 degrés, contre la formation de bouteilles (50) de produit, et que les fonds des bouteilles (50) de produit, conformément à la conception du corps (1) d'emballage à former, s'enclenchent semi-circulairement dans les découpes (6, 7) pour fonds de bouteilles de droite et de gauche, les fonds des bouteilles (50) de produit, réalisés semi-circulaires, reposant dans les outils de fermeture - également réalisés semi-circulaires - du poste (63) de fermeture, les parties (15, 16) de fond solidaires de droite et de gauche des flans (2, 3) d'un seul tenant venant en même temps se placer librement à angle droit vers le bas, et grâce à cette conception fonctionnelle de la machine (54) d'emballage, le corps (1) d'emballage préfabriqué étant, au moyen des outils de fermeture du poste (63) de fermeture, libéré du guidage jusqu'alors orienté de la chaîne (57) inférieure de formation à entraîneurs et du guide inférieur de fonds de bouteilles, et transporté plus loin en portée libre, en continu, dans le sens de marche de la machine (54) d'emballage, sans fermeture définitive de terminaison du corps (1) d'emballage, et tout en conservant, dans la suite du processus mécanique, le serrage fixe des flans (2, 3) d'un seul tenant autour de la formation de bouteilles (50) de produit, comme condition nécessaire pour la fermeture définitive consécutive du corps (1) d'emballage au moyen des parties (15, 16) de fond de droite et de gauche des flans (2, 3) d'un seul tenant,
7. repliage de la partie (15) de fond de droite, pendant librement vers le bas, au moyen de la barre de repliage intégrée de la machine d'emballage, de telle sorte que la partie (15) de fond de droite s'applique, par le côté intérieur du flan (2, 3) d'un seul tenant, contre les fonds de bouteilles du corps (1) d'emballage qui sont maintenus par les outils de fermeture du poste (63) de fermeture en étant centralement en portée libre, et, pendant la poursuite du transport en continu, application par le bas et centralement, au moyen d'un appareil (64) d'application de colle durcissable à chaud, d'une couche de colle durcissable à chaud sur le côté extérieur de la partie (15) de fond de droite, à la suite de quoi la partie (16) de fond de gauche est, au moyen de la barre de repliage de la machine (54) d'emballage, également pressée vers le haut contre les fonds de bouteilles du corps (1) d'emballage, et vient se placer en recouvrement par son côté intérieur sur la couche de colle durcissable à chaud déjà appliquée sur le côté extérieur de la partie (15) de fond de droite, et un poste (65) presseur consécutif de la machine (54) d'emballage, mis en place centralement par le dessous, produit un collage par pressage de la couche de colle durcissable à chaud entre les parties (15, 16) de fond de gauche et de droite en recouvrement du flan (2, 3) d'un seul tenant du corps (1) d'emballage, réalisant ainsi la fermeture définitive du corps (1) d'emballage et l'assemblage par colle durcissable à chaud, agissant directement et profondément dans la structure fibreuse, entre les parties (15, 16) de fond de droite et de gauche, à la suite immédiate de quoi a lieu, avec l'assistance du poste (65) presseur, l'écartement latéral des outils de fermeture commandés par came du poste (63) de fermeture, et donc la libération du corps (1) d'emballage formé, sans que l'enveloppement raide obtenu du flan (2, 3) d'un seul tenant autour de la formation de bouteilles (50) de produit soit supprimé, et les corps (1) d'emballage formés sont, au moyen d'une bande (66) transporteuse d'évacuation d'emballages, évacués en continu de la machine (54) d'emballage afin de poursuivre leur traitement et sont, conformément à la conception donnée aux corps (1) d'emballage en utilisant les flans (2, 3) d'un seul tenant, insérés de façon automatique, au moyen de machines connues de chargement de casiers, en direction longitudinale ou transversale dans les casiers (51) à bouteilles en matière plastique, les montants longitudinaux et transversaux des cases transperçant alors les lignes de perforation des bandes de maintien et s'engageant dans les découpes d'insertion entre les bouteilles.
